# EUROPÄISCHE PATENTSCHRIFT

(11) **EP 0 646 459 B1**
(45) Veröffentlichungstag und Bekanntmachung des Hinweises auf die Patenterteilung: **29.10.1997**
(21) Anmeldenummer: 94810490.6
(22) Anmeldetag: 29.08.1994
(51) Int. Cl.: B41F 33/00, B41K 3/12

(54) **Verfahren und Vorrichtung zum Verarbeiten von Wertscheinbogen zu Wertscheinbündeln**
Method and device for processing banknotes sheets up into bundles
Procédé et dispositif pour travailler des feuilles de billets de banque jusqu'à la préparation de paquets de billets

(30) Priorität: 30.09.1993 CH 2941/93
(43) Veröffentlichungstag der Anmeldung: 05.04.1995
(73) Patentinhaber: DE LA RUE GIORI S.A., 1003 Lausanne (CH)
(72) Erfinder: Wyssmann, Hans, CH-8055 Zürich (CH)
(74) Vertreter: Jörchel, Dietrich R.A.

(56) Entgegenhaltungen:
- EP-A- 0 072 056
- EP-A- 0 167 196
- EP-A- 0 286 317
- DE-A- 1 921 381
- US-A- 3 939 621

## Beschreibung

Die Erfindung bezieht sich auf ein Verfahren zum Verarbeiten von Wertscheinbogen mit einer festen Anzahl N von Wertscheindrucken zu Wertscheinbündeln und Wertscheinpaketen aus numerierten Einzelwertscheinen mit jeweils kompletter Nummernsequenz, gemäss dem Oberbegriff der Ansprüche 1 und 3 und dem Oberbegriff des Anspruchs 6, sowie auf Vorrichtungen zur Durchführung des Verfahrens.

Verfahren und Vorrichtungen dieser Art sind aus der EP-A-0 167 196 bekannt, wobei die Verarbeitung der Wertscheinbogen gemäss dem Oberbegriff der Ansprüche 1 und 3 den eigentlichen Gegenstand dieser Druckschrift bildet, während die Verarbeitungsvariante gemäss dem Oberbegriff des Anspruchs 6 als Stand der Technik auf Seite 4 dieser Druckschrift, im zweiten Absatz, unter Hinweis auf die Numerierungsmethode gemäss der US 3,939,621 erwähnt wird.

Im ersterwähnten Falle werden die Bogen nacheinander in einer Numeriermaschine so numeriert, dass alle Wertscheindrucke, welche in Transportrichtung hintereinander in einer bestimmten Spalte oder Längsreihe eines Bogens liegen, fortlaufende Nummern erhalten und sich diese Nummernfolge auf den Wertscheindrucken derselben Spalten der folgenden Bogen fortsetzt. Diese fortlaufende Numerierung wird bis zur Fertigstellung eines geschlossenen Nummernkreises fortgesetzt, der im allgemeinen eine Million numerierte Wertscheine einer bestimmten Serie umfasst. Gemäss dem bekannten Verfahren werden zur fortlaufenden Numerierung insbesondere Numerierwerke mit unabhängig voneinander durch elektrische Signale schaltbaren Ziffernrollen, sogenannte frei programmierbare Numerierwerke verwendet, die bei der Numerierung in Abhängigkeit von der bekannten Verteilung der Fehldrucke auf den einzelnen Wertscheinbogen einen Fehldruck überspringen, welcher stattdessen vorzugsweise mit einem Entwertungsaufdruck versehen wird. Die die Numeriermaschine verlassenden numerierten Wertscheinbogen werden einzeln in Wertscheine geschnitten; aus der Folge dieser Einzelwertscheine werden die Fehldrucke entfernt, und die verbliebenen einwandfreien, fortlaufend numerierten Wertscheine werden dann gesammelt und zu Bündeln mit jeweils kompletter Nummernsequenz zusammengefasst.

Nach einem anderen bekannten Verfahren zum Verarbeiten von Wertscheinbogen (US-A-3 939 621) wird die Numerierung so durchgeführt, dass jeweils alle Wertscheindrucke, welche die gleiche Position auf aufeinanderfolgenden Bogen haben, das heisst in derselben Querreihe und derselben Spalte liegen, fortlaufende Nummern erhalten, und zwar ohne Rücksicht auf Fehldrucke, welche ebenfalls numeriert werden und zwecks späterer Aussonderung zuvor mit einer Markierung versehen wurden. Am Ausgang der Numeriermaschine werden Bogenstapel mit im allgemeinen 100 Bogen gebildet, welche dann stapelweise in Wertscheinbündel geschnitten werden. Aus diesen Wertscheinbündeln müssen nunmehr die Fehldrucke entfernt und durch einwandfreie Wertscheine ersetzt werden, welche entweder die Nummer einer Sonderserie tragen oder zuvor in einem Wertschein-Numeriergerät mit der Nummer des ausgesonderten Fehldrucks versehen wurden.

Nach diesem bekannten Verfahren setzt sich die fortlaufende Numerierung aller Wertscheindrucke, welche die gleiche Position auf aufeinanderfolgenden Bogen haben, für eine so grosse Anzahl von Bogen fort, wie fortlaufende Nummern einer bestimmten Nummernserie vorgesehen sind. Die fortlaufende Numerierung aller Wertscheindrucke in einer benachbarten oder anderen Wertscheinposition dieser aufeinanderfolgenden Bogen gehört zu einer anderen Nummernserie. Daher ist die Nummernfolge in einem nach dem Schneiden der Bogenstapel anfallenden Wertscheinbündel nicht die Fortsetzung der Nummernfolge des vorangehenden Wertscheinbündels, da die sich in aufeinanderfolgenden Bündeln befindlichen Wertscheine zu unterschiedlichen Nummernserien gehören. Deshalb müssen die nach dem Schneiden der Wertscheinbogen nacheinander anfallenden Wertscheinbündel nach ihrer Banderolierung zur weiteren Verpackung mit Hilfe von rotierenden Magazintrommeln derart umsortiert werden, dass alle nach dem Sortieren in einem Paket aus mehreren Bündeln zusammengefassten Wertscheine eine fortlaufende Numerierung innerhalb der gleichen Serie aufweisen.

Die gleiche Numerierungs-Methode, wie sie der US-A-3,939,621 zu entnehmen ist, liegt auch einem ähnlichen Verarbeitungsverfahren von Wertscheinbogen zugrunde, welches aus der EP-A-72056 bekannt ist. Man kann davon ausgehen, dass gemäss diesem Verfahren nur Wertscheinbogen mit einwandfreien Wertscheindrucken der Numeriermaschine zugeführt werden, weil eine Entfernung von Fehldrucken nach dem Schneiden der Bogenstapel nicht vorgesehen ist. Aufgrund der erwähnten Numerierungsmethode müssen jedoch die nacheinander nach dem Schneiden anfallenden Wertscheinbündel wiederum mit Hilfe von rotierenden Magazintrommeln umsortiert werden, damit eine Folge von Wertscheinbündeln mit von Wertscheinbündel zu Wertscheinbündel fortlaufender Numerierung erhalten wird.

Der vorliegenden Erfindung liegt die Aufgabe zugrunde, die vorstehend beschriebenen bekannten Verfahren zu beschleunigen, indem sowohl das zeitraubende Schneiden einzelner Wertscheinbogen, wie es gemäss der EP-B-0 167 196 erforderlich ist, entfällt, als auch das Zusammenfassen der einwandfreien Wertscheine zu Wertscheinbündeln und Paketen mit kompletter Nummernfolge gegenüber dem Verfahren nach der EP-A-0 072 056 erleichtert wird. Ferner sollen Vorrichtungen zur Durchführung des Verfahrens geschaffen werden.

Diese Aufgabe wird erfindungsgemäss für den Fall, dass die der Numeriermaschine zugeführten Wertscheinbogen Fehldrucke haben können, durch die im kennzeichnenden Teil des Anspruchs 1 bzw. 3 angegebenen Merkmale und für den Fall, dass der Numeriermaschine nur Wertscheinbogen mit einwandfreien Wertscheindrucken zugeführt werden, durch die im kennzeichnenden Teil des Anspruchs 6 angegebenen Merkmale gelöst. Die zur Durchführung des Verfahrens dienenden Vorrichtungen sind in den Ansprüchen 7 und 8 angegeben.

Aufgrund der neuartigen Numerierungsweise ermöglicht es das Verfahren nach der Erfindung, die die Numeriermachine verlassenden Wertscheinbogen in herkömmlicher Weise zu stapeln, dann diese Bogenstapel in Wertscheinstapel zu schneiden und die Fehldrucke aus diesen Wertscheinstapeln zu entfernen, so dass die verbleibenden einwandfreien Wertscheine direkt eine Folge von Wertscheinen mit fortlaufender Numerierung bilden und einfach zu Bündeln zusammengefasst werden können; dabei weisen alle Wertscheine nicht nur innerhalb eines Bündels, sondern auch in aufeinanderfolgenden Bündeln eine fortlaufende Nummernsequenz auf. Da nicht mehr einzelne Bogen geschnitten und die entstehenden Einzelwertscheine gesammelt zu werden brauchen und bei der Bildung der Wertscheinpakete keine Sortierung von Wertscheinbündeln aus verschiedenen Bogenstapeln erforderlich ist, wird die Verarbeitung der Wertscheinbogen gemäss dem Verfahren nach der Erfindung beschleunigt und vereinfacht.

Zweckmässige Durchführungsformen des Verfahrens nach der Erfindung ergeben sich aus den abhängigen Ansprüchen.

Die Erfindung wird anhand der Zeichnungen an zwei Ausführungsbeispielen näher erläutert. Es zeigen:
Figur 1 in schematischer Darstellung eine Vorrichtung zur Durchführung des Verfahrens nach der Erfindung,
Figur 1a den letzten Bogen eines numerierten Bogenstapels mit numerierten Wertscheinpositionen,
Figur 2 ein vereinfachtes Blockschaltbild der Steuerung der Vorrichtung nach Figur 1,
Figur 3 eine schematische Darstellung von numerierten Wertscheinstapeln, die aus einem Bogenstapel stammen,
Figur 4 eine der Figur 1 entsprechende Darstellung einer Vorrichtung zur Durchführung einer zweiten Ausführungsform des Verfahrens nach der Erfindung,
Figur 4a den letzten Bogen eines numerierten Bogenstapels mit numerierten Wertscheinpositionen im Falle der Vorrichtung nach Figur 4, und
Figur 5 eine schematische Darstellung von numerierten Wertscheinstapeln, die aus einem Bogenstapel stammen, welcher mit einer Vorrichtung nach Figur 4 verarbeitet wurde.

Nach Figur 1 wird von einem Bogenstapel F ausgegangen, der auf einem Anlegetisch 1 vor der Numeriermaschine 4 angeordnet wird und welcher eine Folge von wenigstens H Wertscheinbogen aufweist. Jeder Wertscheinbogen ist mit einer festen Anzahl von N Wertscheindrucken bedruckt, die matrizenförmig in Querreihen, im folgenden Reihen genannt, und in Längsreihen, im folgenden Spalten genannt, angeordnet sind. Es werden nacheinander Folgen mit jeweils der gleichen festen Anzahl H von Wertscheinbogen verarbeitet, wobei beispielsweise diese Zahl H zu 100 gewählt wird, wie im betrachteten Beispiel angenommen.

Da am Ausgang der Numeriermaschine 4 sukzessive Bogenstapel FH mit jeweils H numerierten Wertscheinbogen gebildet werden und jeder Stapel FH in Schneidwerken zu Bündelstapeln geschnitten werden muss, wie später erläutert, richtet sich die maximal zulässige Anzahl H einer Bogenfolge nach der Schnittleistung der Schneidwerke und kann dementsprechend auch grösser als 100 gewählt werden, um die Verarbeitung zu beschleunigen.

Die Anzahl der auf dem Anlegetisch 1 gestapelten Wertscheinbogen sollte um so viel grösser als H sein, dass der zu numerierende Stapel stets ausreichend gross ist, um ohne Unterbrechung sukzessive eine Bogenfolge nach der anderen zu verarbeiten.

Bevor mit der Numerierung einer Folge von H Bogen, also im betrachteten Beispiel 100 Bogen, begonnen wird, muss jeder Wertscheinbogen dieser Folge auf Fehldrucke kontrolliert, die Verteilung dieser Fehldrucke auf jedem Bogen ermittelt und diese Fehldruckverteilung in einem Rechner gespeichert werden. Mit Hilfe dieses Rechners wird die Numeriermaschine gesteuert, die unabhängig voneinander steuerbare bzw. frei programmierbare Numerierwerke hat.

Das Erkennen von Fehldrucken kann entweder automatisch mit Hilfe einer elektronischen Qualitätskontrolle durchgeführt werden, deren Lesegerät die Wertscheinpositionen der erkannten Fehldrucke im Rechner speichert, oder aber es wird eine visuelle Qualitätskontrolle durchgeführt, bei welcher die erkannten Fehldrucke mit einer Markierung versehen werden; die Bogen passieren dann ein Lesegerät, welches diese Markierungen liest und die betreffenden Wertscheinpositionen im Rechner speichert.

In jedem Falle ist es also erforderlich, dass die Verteilung der Fehldrucke innerhalb der Folge von H Bogen, das heisst im betrachteten Beispiel also von 100 Bogen, vor Beginn der Numerierung bekannt ist. Im Blockschaltbild nach Figur 2 ist schematisch dargestellt, dass die in einer Qualitätskontrollstation Q für jeden Bogen ermittelten Wertscheinpositionen der Fehldrucke in den Rechner 3 eingegeben werden, der diese Positionen speichert und später die Numeriermaschine 4 steuert. Ferner steuert die Station Q eine Markierungsvorrichtung M, welche jeden Bogen mit einer Identifizierungsmarke, zum Beispiel einem Strichcode, versieht. Gegebenenfalls kann ausserdem noch eine Markierung der Fehldrucke mit einem Entwertungsaufdruck vorgesehen sein, wobei diese Fehldruckmarkierungen zweckmässigerweise ebenfalls durch die Station Q gesteuert wird.

Zur Verarbeitung werden die Bogen zunächst zur Kontrolle an einem Lesegerät 2 vorbeigeführt, welches die Identifizierungsmarken liest, so dass die Zugehörigkeit der Bogen zu der im Rechner 3 gespeicherten Information über die Fehldrucke vor dem Numerieren nochmals überprüft werden kann. Anschliessend durchlaufen die Bogen die Numeriermaschine 4. Die Numerierwerke sind, vom Rechner 3 gesteuert, derart programmiert, dass Fehldrucke von der Numerierung ausgeschlossen, das heisst übersprungen werden und dass die 100 Bogen der Folge F derart numeriert werden, dass alle N x H, also im betrachteten Beispiel N x 100 Wertscheine dieser Folge eine fortlaufende Nummernsequenz erhalten. Alle Wertscheindrucke, die auf aufeinanderfolgenden Bogen die gleiche Wertscheinposition haben, werden jeweils fortlaufend numeriert, und die Nummernfolge von 100 Wertscheinen in ein und derselben Wertscheinposition ist die Fortsetzung der Nummernfolge der 100 Wertscheine in einer benachbarten Wertscheinposition bzw. der Wertscheinposition einer benachbarten Reihe oder Spalte. Ein Numerierungsbeispiel wird später erläutert.

Am Ausgang der Numeriermaschine gelangen die Bogen auf eine Stapelablage 5, wo die 100 Bogen der Folge aus dem Stapel F erneut zu einem Bogenstapel FH übereinandergelegt werden. Diese Stapel FH werden im Sinne der Pfeile nach Figur 1 einem Streifenschneidwerk 6 zugeführt und in Streifenstapel S geschnitten. Diese Streifenstapel gelangen im Sinne der Pfeile zu einem weiteren Schneidwerk 7, in welchem die Streifenstapel S in Wertscheinstapel W geschnitten werden. Diese Wertscheinstapel mit je 100 Wertscheinen enthalten fortlaufend numerierte einwandfreie Wertscheine und gegebenenfalls unnumerierte Fehldrucke und werden auf der Transportstrecke 8 vorgeschoben.

Für das betrachtete Beispiel soll die Numerierung der ersten Bogenfolge an Hand der Figuren 1a und 3 näher erläutert werden. Figur 1a zeigt den obersten Wertscheinbogen G des am Ausgang der Numeriermaschine 4 gebildeten, vollständig numerierten Bogenstapels FH, also den zuletzt numerierten Wertscheinbogen dieses Stapels, und zwar für den Fall, dass dieser Stapel FH keine Fehldrucke hat. Im betrachteten Beispiel ist angenommen, dass die Anzahl der Wertscheindrucke je Bogen N=12 beträgt und diese Wertscheindrucke in vier Reihen r1 bis r4 und in drei Spalten s1 bis s3 angeordnet sind, wobei sich die Reihen quer zur Transportrichtung der Bogen in der Numeriermaschine und die Spalten in Transportrichtung erstrecken.

Die Numerierwerke der Numeriermaschine 4 sind so programmiert, dass die Wertscheindrucke in der Position r1, s1, also die in der ersten Reihe und in der ersten Spalte liegenden Wertscheindrucke aller 100 aufeinanderfolgender Bogen, die Nummern 0001 bis 0100, die in der Wertscheinposition r1, s2 liegenden Wertscheindrucke die anschliessende Nummernfolge 0101 bis 0200 usw. erhalten. An die Nummer 0300 des zuletzt numerierten Wertscheindrucks in der Position r1, s3 schliesst sich die Nummerfolge 0301 bis 0400 der Wertscheindrucke in der Position r2, s1 an, usw. Die Wertscheindrucke in der Position r4, s3 schliesslich erhalten die Nummerfolge 1101 bis 1200. Auf diese Weise sind also alle 12x100=1200 Wertscheindrucke des ersten Bogenstapels FH fortlaufend von 0001 bis 1200 numeriert, und die nach dem Schneiden resultierende Folge von Wertscheinpaketen W auf der Transportstrecke 8 ist, wenn keine Fehldrucke vorhanden sind, gemäss dieser Nummernsequenz 1 bis 1200 geordnet. Das vorstehend anhand der Figur 1a beschriebene Numerierungsbeispiel betrifft also den Fall, dass keine Fehldrucke vorhanden sind.

Wenn Fehldrucke auftreten, die bei der Numerierung übersprungen werden, dann verringern sich natürlich die Nummernwerte auf dem letzten Bogen des numerierten Stapels FH entsprechend der Anzahl der Fehldrucke, die in den einzelnen Wertscheinpositionen aufgetreten sind, und die letzte Nummer in der Wertscheinposition r4, s3 des obersten Bogens des Bogenstapels ist gleich 1200 minus der Anzahl der vorhandenen Fehldrucke.

Figur 3 veranschaulicht schematisch einige der aus dem ersten numerierten Stapel FH entstandenen Wertscheinstapel W für den Fall, dass der erste, der Wertscheinposition r1, s1 entsprechende Wertscheinstapel W(rl, sl) einen Fehldruck X, der zweite, der Wertscheinposition r1, s2 entsprechende Wertscheinstapel W(r1, s2) zwei Fehldrucke X und der dritte, der Wertscheinposition r1, s3 entsprechende Wertscheinstapel W(r1, s3) einen Fehldruck X enthält. Daher hat der letzte, oberste Wertschein des ersten Wertscheinstapels die Nummer 0099, der erste, unterste Wertschein des zweiten Wertscheinstapels die Nummer 0100, der oberste Wertschein dieses zweiten Stapels die Nummer 0197, und der oberste Wertschein des dritten Stapels die Nummer 0296. Die Fehldrucke X sind in Figur 3 mit einem Entwertungskreuz versehen. Entsprechende Numerierungsänderungen ergeben sich für die übrigen Wertscheinstapel W, die ebenfalls Fehldrucke enthalten können.

Mit anderen Worten erfolgt die Numerierung der 100 Bogen einer Bogenfolge derart, dass nach dem Schneiden die Wertscheinstapel aufeinandergelegt eine zusammenhängende Nummernsequenz bilden, wobei die fehlerhaften Wertscheine bei der Numerierung übersprungen wurden.

Kurz gesagt werden also die Numerierwerke der Numeriermaschine 4 so programmiert, dass, unter Berücksichtigung der späteren Schnitte sowie der Transportfolge der Streifenstapel S und der Wertscheinstapel W, die Nummernfolge der Wertscheine in einem Wertscheinstapel auf der Transportstrecke 8 genau die Fortsetzung der Nummernfolge der Wertscheine des vorangehenden Wertscheinstapels ist.

Die das Schneidwerk 7 verlassenden Wertscheinstapel W gelangen von der Transportstrecke 8 in eine Aussonderungs- und Bündelungsvorrichtung 9, in welche die Wertscheine aufeinanderfolgender Wertscheinstapel in der korrekten Nummernfolge eingegeben werden. In dieser Vorrichtung 9 werden alle Fehldrucke X ausgesondert und anschliessend jeweils 100 aufeinanderfolgende einwandfreie Wertscheine zu einem neuen Wertscheinbündel WB zusammengefasst. Derartige Vorrichtungen, in denen die Wertscheine eines Stapels vereinzelt, Fehldrucke ausgesondert und danach wieder Wertscheinbündel gebildet werden, sind bekannt.

Die Bündel WB werden in einer Banderolierstation 10 mit einer Banderole versehen und dann in Pfeilrichtung zu einer Verpackungsstation 11 transportiert. In dieser Station 11 werden jeweils 10 aufeinanderfolgende banderolierte Wertscheinbündel WB zu Paketen P verpackt, die 1000 fortlaufend numerierte Wertscheine enthalten.

Wohlgemerkt entsprechen, bei Vorhandensein von Fehldrucken, die Wertscheinbündel WB am Ausgang der Vorrichtung 9 nicht den Wertscheinstapeln W vor der Vorrichtung 9; die bei Gegenwart von Fehldrucken in einem Wertscheinstapel W fehlenden Nummern werden in der Vorrichtung 9 jeweils dem nachfolgenden Wertscheinstapel W entnommen, um neue Bündel WB mit einer fortlaufenden Hunderter-Sequenz zu bilden.

Die Steuerung der Aussonderung in der Vorrichtung 9 erfolgt, wie schematisch in Figur 2 gezeigt, durch den Rechner 3, in dem die Verteilung der Fehldrucke auf jedem Wertscheinbogen gespeichert ist. Zu Kontrollzwecken wird eine ordnungsgemäss durchgeführte Aussonderung an den Rechner 3 zurückgemeldet.

Wenn die Fehldrucke mit einer Entwertungsmarkierung versehen sind, kann die Aussonderung auch mit Hilfe eines auf diese Markierung ansprechenden Lesegeräts erfolgen.

Nachdem eine Bogenfolge des Stapels F vollständig numeriert worden ist, werden vor Beginn der Numerierung der nächsten Bogenfolge und nach Speicherung der Fehldruckverteilung innerhalb dieser Bogenfolge die Numerierwerke der Numeriermaschine 4 durch den Rechner 3 so geschaltet, dass ein nahtloser Uebergang in der Nummernfolge entsteht. Wenn zum Beispiel der letzte Bogen des ersten Stapels FH an der letzten Wertscheinposition r4, s3 die letzte Nummer 1189 erhalten hat, weil insgesamt 11 Fehldrucke vorhanden waren, dann wird das Numerierwerk, welches die Nummer des ersten Bogens der zweiten Bogenfolge an der ersten Wertscheinposition r1, s1 druckt, auf 1190 eingestellt; entsprechend werden die anderen Numerierwerke, unter Berücksichtigung der Fehldruckverteilung in der zweiten Bogenfolge, eingestellt.

Um zum Schluss die fehlenden Wertscheine, die sich aufgrund der Aussonderung von Fehldrucken ergeben, zu ersetzen, kann die Vorrichtung so programmiert werden, dass am Ende der Nummernserie so viele zusätzliche Bogen numeriert werden, dass die Nummernserie komplett ist.

Falls die Sortierleistung einer einzelnen Aussonderungs-und Bündelungsvorrichtung nicht ausreicht, also wesentlich geringer als die Leistung der Numeriermaschine und der Verpackungsvorrichtung ist, kann die Anzahl dieser Aussonderungs- und Bündelungsvorrichtungen zwecks Parallelbetriebs vergrössert werden. Dazu wird jeder Bogen in mehrere Teilbereiche aufgeteilt, und die Anzahl der Sortier- und Bündelungsvorrichtungen wird gleich der Anzahl dieser Teilbereiche gewählt. Die Numeriermaschine muss dann so programmiert werden, dass eine fortlaufende Numerierung innerhalb desselben Teilbereichs aller Bogen durchgeführt wird, wobei sich die Nummern verschiedener Teilbereiche beispielsweise durch verschiedene Serien-Buchstaben unterscheiden. Ein derartiges Beispiel ist schematisch in den Figuren 4, 4a und 5 dargestellt. Danach ist jeder Wertscheinbogen in drei, durch die Serienbuchstaben A, B und C gekennzeichnete Teilbereiche unterteilt und weist, wie im Falle des ersten Ausführungsbeispiels, 12 Wertscheindrucke auf, die in vier Reihen r1 bis r4 und drei Spalten s1 bis s3 angeordnet sind, wobei die Teilbereiche A, B und C jeweils eine der drei Spalten umfassen.

Die Verarbeitung der Bogenstapel FH erfolgt bis zur Herstellung der Wertscheinstapel W im Schneidwerk 7 wie beim ersten Ausführungsbeispiel, wobei lediglich jeder der Teilbereiche in sich numeriert wird. Im betrachteten Beispiel beginnt die Numerierung in jedem Teilbereich mit der ersten Nummer, also mit der Nummer 0001, wobei die Wertscheinposition r1, s1 des Teilbereichs A des erste Bogens die Nummer A 0001, die Wertscheinposition r1, s2 des Teilbereichs B des ersten Bogens die Nummer B 0001 und die Wertscheinposition r1, s3 des Teilbereichs C die Nummer C 0001 erhält. Die Nummernfolgen setzen sich dann innerhalb jedes Teilbereichs in den Reihen r2 bis r4 fort. Figur 4a zeigt die Nummern des letzten Bogens G des Stapels FH für den Fall, dass keine Fehldrucke vorhanden sind. Dann hat die Wertscheinposition r1, s1 die Nummer A 0100, die Wertscheinposition r1, s2 die Nummer B 0100 usw., die Wertscheinposition r2, s1 die Nummer A 0200 usw. und schliesslich die Wertscheinposition r4, s3 die Nummer C 0400.

Im Beispiel nach Figur 5 ist angenommen, dass, wie beim ersten Ausführungsbeipiel, innerhalb des Bogenstapels FH an der Wertscheinposition r1, s1 ein Fehldruck X, an der Wertscheinposition r1,s2 zwei Fehldrucke X und an der Wertscheinposition r1, s3 ebenfalls ein Fehldruck X vorhanden sind, so dass der zuletzt numerierte, oberste Bogen in der Reihe r1 die Nummern A 0099, B 0098 und C 0099 erhält.

Die hinter dem Schneidwerk 7 nach Figur 4 auf der Transportstrecke 8 aufeinanderfolgenden Wertscheinstapel W gehören abwechselnd zu den Teilbereichen A, B und C. Sie werden nach Aenderung der Transportrichtung um 90° auf einer Transportstrecke 12 vor die drei parallel angeordneten Aussonderungs- und Bündelungsvorrichtungen 9A, 9B und 9C transportiert und dann im Parallelbetrieb in diesen Vorrichtungen gleichzeitig verarbeitet, das heisst, es werden alle Fehldrucke entfernt, wobei die Aussonderung wiederum durch den Rechner gesteuert wird, und anschliessend werden je 100 aufeinanderfolgende einwandfreie Wertscheine mit einer kompletten Nummernsequenz zu Bündeln WB zusammengefasst, welche in den drei Banderolierstationen 10 mit einer Banderole umgeben werden. Jeder Banderolierstation ist eine Sammelstation 13 nachgeschaltet, in welcher jeweils zehn banderolierte Bündel zu einem Stapel von zehn Bündeln zusammengefasst werden. Auf diese Weise entstehen Bündelstapel BS, welche eine fortlaufende Tausender-Numerierung eines der ehemaligen Teilbereiche A, B bzw. C enthalten. Alle Bündelstapel BS gelangen über eine gemeinsame Transportstrecke 14 zu einer Verpackungsstation 11, in der die Bündelstapel banderoliert und zu Paketen P mit jeweils 1000 fortlaufend numerierten Wertscheinen verpackt werden.

Das vorstehend beschriebene Numerierverfahren lässt sich mit Vorteil natürlich auch dann anwenden, wenn ausschliesslich Wertscheinbogen mit einwandfreien Wertscheindrucken verarbeitet werden, das heisst, wenn aus den Folgen von jeweils H Bogen, welche der Numeriermaschine 4 zugeführt werden, bereits alle Fehldrucke aufweisenden Bogen entfernt worden sind. Dann erfolgt die Verarbeitung dieser Wertscheinbogen zu Wertscheinpaketen, unter Verwendung einer Numeriermaschine mit frei programmierbaren und entsprechend gesteuerten Numerierwerken, in genau der gleichen Weise, wie zuvor an Hand von Figur 1 beschrieben, mit der einzigen Ausnahme, dass die Aussonderungs- und Bündelungsvorrichtung 9 entfällt. In diesem Falle sind die Wertscheine aller das Schneidwerk 7 nacheinander verlassenden Wertscheinstapel W innerhalb jedes Stapels fortlaufend numeriert und die Wertscheine aufeinanderfolgender Wertscheinstapel W weisen eine fortlaufende Nummernsequenz auf. Diese Wertscheinstapel W können dann direkt mittels einer Banderoliermachine 10 zu Wertscheinbündeln banderoliert werden, wobei in diesem Falle ein Wertscheinstapel W und ein Wertscheinbündel WB identisch ist. Die Vorrichtung entspricht also dann genau der Vorrichtung nach Figur 1, jedoch unter Fortlassung der Aussonderungs- und Bündelungsvorrichtung 9.

Im allgemeinen werden Folgen mit jeweils 100 Wertscheinbogen verarbeitet, sodass also H gleich 100 ist. In diesem Falle haben, bei Abwesenheit von Fehldrucken, die Wertscheinstapel W und damit die banderolierten Wertscheinbündel WB natürlich je 100 Wertscheine.

Im Prinzip können jedoch auch Folgen mit einer anderen Anzahl von Bogen verarbeitet werden, sofern die Schneidwerke 6 und 7 das Schneiden von Stapeln mit einer derartigen Anzahl von Bogen bzw. Streifen zulassen. Das gilt sowohl für den Fall, dass Fehldrucke ausgesondert werden müssen, als auch für den Fall, dass die verarbeiteten Wertscheinbogen keinerlei Fehldrucke enthalten. Wenn im letzten Falle die zu verarbeitenden Folgen von Bogen eine von 100 verschiedene Anzahl haben, beispielsweise je 200 oder 250 Bogen, dann haben die banderolierten Wertscheinbündel natürlich die gleiche Anzahl von Wertscheinen.

Die vereinfachte Version des Verfahrens, für den Fall, dass keine Fehldrucke vorhanden sind, und die diesbezügliche vereinfachte Vorrichtung sind Gegenstand des Verfahrensanspruchs 6 und des Vorrichtungsanspruchs 8.

Die Erfindung ist nicht auf die beschriebenen Ausführungsbeispiele, insbesondere nicht auf die beschriebenen Anordnungen der Transportstrecken und Schneidwerke, beschränkt, sondern lässt manigfache Varianten zu, vor allem auch bezüglich der möglichen Anordnung und Anzahl der Teilbereiche, in welche die Wertscheinbogen zwecks Numerierung unterteilt werden können, und bezüglich der entsprechenden Anzahl von Aussonderungs- und Bündelungsvorrichtungen beim Vorhandensein von Fehldrucken.

## Patentansprüche

1. Verfahren zum Verarbeiten von Wertscheinbogen mit einer festen Anzahl N von Wertscheindrucken, die auf jedem Bogen in Querreihen und Längsreihen angeordnet sind, zu Wertscheinbündeln (WB) aus numerierten Einzelwertscheinen und zu Wertscheinpaketen (P), die eine bestimmte Anzahl von Wertscheinbündeln enthalten und in denen alle Wertscheine eine fortlaufende, komplette Nummernsequenz haben, wonach die Wertscheinbogen nach Registrierung der auf ihnen festgestellten Fehldrucke eine Numeriermaschine (4) durchlaufen, in der nur die einwandfreien Wertscheindrucke, unter Ausschluss der Fehldrucke, numeriert werden, und wonach die Fehldrucke nach dem Schneiden der Wertscheinbogen ausgesondert werden, dadurch gekennzeichnet, dass die Verteilung der Fehldrucke (X) auf jedem Bogen einer Folge von wenigstens H Bogen vor deren Numerierung festgestellt und gespeichert wird, dass dann eine Folge von H aufeinanderfolgenden Bogen als Funktion dieser gespeicherten Fehldruck-Verteilung so numeriert wird, dass alle einwandfreien Wertscheindrucke dieser Folge eine fortlaufende Nummernsequenz erhalten, wobei die einwandfreien Wertscheindrucke, die auf aufeinanderfolgenden Bogen die gleiche Wertscheinposition haben, fortlaufend numeriert werden und sich alle Nummernfolgen der jeweils H Wertscheindrucke in nebeneinanderliegenden Wertscheinpositionen derselben Reihe zu einer fortlaufenden Nummernfolge ergänzen, wobei die Nummernfolgen der Wertscheindrucke in allen Wertscheinpositionen einer Reihe die Nummernfolgen der Wertscheindrucke in den Wertscheinpositionen einer benachbarten Reihe fortsetzen und wobei die nächste Folge von H Bogen die anschliessende Nummernfolge erhält, dass am Ausgang der Numeriermaschine (4) Bogenstapel (FH) mit je H Bogen gebildet, diese Bogenstapel in Streifenstapel (S) und diese Streifenstapel in Wertscheinstapel (W) geschnitten und die reihenweise nacheinander anfallenden Wertscheinstapel sukzessive durch wenigstens eine Aussonderungs- und Bündelungsvorrichtung (9) geschickt werden, in welcher die Fehldrucke (X) entfernt und jeweils H aufeinanderfolgende einwandfreie Wertscheine zu einem Bündel (WB) mit kompletter Nummernsequenz zusammengefasst werden, wobei einander folgende Bündel Wertscheine mit anschliessenden Nummerfolgen haben.

2. Verfahren nach Anspruch 1, dadurch gekennzeichnet, dass eine Numeriermaschine (4) mit frei programmierbaren Druckwerken verwendet wird, die in Abhängigkeit von der bekannten Verteilung der Fehldrucke (X) in der zu numerierenden Bogenfolge programmiert werden, derart, dass nach dem Schneiden eines Bogenstapels (FH) mit H Bogen Wertscheinstapel (W) entstehen, die aufeinandergelegt eine zusammenhängende Nummernsequenz bilden, wobei die Fehldrucke bei der Numerierung übersprungen wurden.

3. Verfahren zum Verarbeiten von Wertscheinbogen mit einer festen Anzahl N von Wertscheindrucken, die auf jedem Bogen in Querreihen und Längsreihen angeordnet sind, zu Wertscheinbündeln (WB) aus numerierten Einzelwertscheinen und zu Wertscheinpaketen (P), die eine bestimmte Anzahl von Wertscheinbündeln enthalten und in denen alle Wertscheine eine fortlaufende, komplette Nummernsequenz haben, wonach die Wertscheinbogen nach Registrierung der auf ihnen festgestellten Fehldrucke eine Numeriermaschine (4) durchlaufen, in der nur die einwandfreien Wertscheindrucke, unter Ausschluss der Fehldrucke, numeriert werden, und wonach die Fehldrucke nach dem Schneiden der Wertscheinbogen ausgesondert werden, dadurch gekennzeichnet, dass die Verteilung der Fehldrucke (X) auf jedem Bogen einer Folge von wenigstens H Bogen vor deren Numerierung festgestellt und gespeichert wird, dass die Numerierwerke der Numeriermaschine (4) so programmiert werden, dass jeder Bogen zur Numerierung in eine bestimmte Anzahl von Teilbereichen (A, B, C) aufgeteilt wird, dass dann eine Folge von H aufeinanderfolgenden Bogen als Funktion dieser gespeicherten Fehldruck-Verteilung so numeriert wird, dass alle einwandfreien Wertscheindrucke dieser Folge innerhalb desselben Teilbereichs (A, B, C) der Bogen jeweils eine fortlaufende Nummernsequenz erhalten, wobei die einwandfreien Wertscheindrucke, die auf aufeinanderfolgenden Bogen die gleiche Wertscheinposition haben, fortlaufend numeriert werden und sich alle Nummernfolgen der jeweils H wertscheindrucke in allen Wertscheinpositionen dieses Teilbereichs (A, B, C) zu einer fortlaufenden Nummernfolge ergänzen, dass die nächste Folge von H Bogen innerhalb desselben Teilbereichs die anschliessende Nummernfolge erhält, dass am Ausgang der Numeriermaschine (4) Bogenstapel (FH) mit je H Bogen gebildet, diese Bogenstapel in Streifenstapel (S) und diese Streifenstapel in Wertscheinstapel (W) geschnitten werden, welche aufeinandergelegt eine zusammenhängende Nummernsequenz bilden wurden, wobei die Fehldrucke bei der Numerierung übersprungen wurden, dass die reihenweise nacheinander anfallenden, aus ein und demselben Bogenstapel stammenden Wertscheinstapel (W) der verschiedenen Teilbereiche so viele parallel arbeitende Aussonderungs- und Bündelungsvorrichtungen (9A, 9B, 9C) durchlaufen, wie Teilbereiche vorhanden sind, wobei in jeder dieser Vorrichtungen (9A, 9B, 9C) die Fehldrucke (X) entfernt und jeweils H aufeinanderfolgende einwandfreie Wertscheine zu einem Bündel (WB) mit kompletter Nummernsequenz zusammengefasst werden und wobei einander folgende Bündel Wertscheine mit anschliessenden Nummerfolgen haben.

4. Verfahren nach einem der Ansprüche 1 bis 3, dadurch gekennzeichnet, dass die Fehldrucke mit einer Entwertungsmarkierung versehen werden.

5. Verfahren nach einem der Ansprüche 1 bis 4, dadurch gekennzeichnet, dass die Bogen bei der Feststellung der Fehldruckverteilung mit einer Identifizierungsmarke versehen werden und vor der Numerierung ein Lesegerät (2) passieren, welches diese Marken liest und die Zuordnung der Bogen zur gespeicherten Fehldruckverteilung kontrolliert.

6. Verfahren zum Verarbeiten von Wertscheinbogen mit einer festen Anzahl N von Wertscheindrucken, die auf jedem Bogen in Querreihen und Längsreihen angeordnet sind, zu Wertscheinbündeln (WB) aus numerierten Einzelwertscheinen und zu Wertscheinpaketen (P), die eine bestimmte Anzahl von Wertscheinbündeln enthalten und in denen alle Wertscheine eine fortlaufende, komplette Nummernsequenz haben, wonach die Wertscheinbogen nach Aussonderung von Fehldrucke aufweisenden Bogen eine Numeriermaschine durchlaufen, in der die Wertscheindrucke aller Bogen so numeriert werden, dass die Wertscheindrucke, die in einer Folge von H aufeinanderfolgenden Bogen die gleiche Wertscheinposition haben, fortlaufend numeriert werden, und wonach die H numerierten Wertscheinbogen einer Folge stapelweise in Streifenstapel (S) und diese Streifenstapel in Wertscheinbündel geschnitten werden, dadurch gekennzeichnet, dass jeweils alle N x H Wertscheindrucke einer Folge von H Bogen eine fortlaufende Nummernsequenz erhalten, wobei sich alle Nummernfolgen der jeweils H Wertscheindrucke in nebeneinanderliegenden Wertscheinpositionen derselben Reihe zu einer fortlaufenden Nummernfolge ergänzen, wobei die Nummernfolgen der Wertscheindrucke in allen Wertscheinpositionen einer Reihe die Nummernfolgen der Wertscheindrucke in den Wertscheinpositionen einer benachbarten Reihe fortsetzen, und wobei die nächste Folge von H Wertscheinbogen die anschliessende Nummernfolge erhält, derart, dass die nach dem Schneiden reihenweise nacheinander anfallenden Wertscheinbündel (WB) einer Folge von H Bogen fortlaufend numerierte Wertscheine haben und die reihenweise nacheinander anfallenden Wertscheinbündel der anschliessenden Folge von H Bogen Wertscheine mit der anschliessenden Nummernfolge aufweisen.

7. Vorrichtung zur Durchführung des Verfahrens nach Anspruch 1, dadurch gekennzeichnet, dass sie eine Numeriermaschine (4) mit frei programmierbaren, von einem Rechner (3) gesteuerten Druckwerken, hinter der Numeriermaschine ein Streifenstapelschneidwerk (6) und ein Schneidwerk (7) zum Schneiden der Streifenstapel (S) in Wertscheinstapel (W), hinter dem letzterwähnten Schneidwerk (7) wenigstens eine Aussonderungs- und Bündelungsvorrichtung (9), dahinter wenigstens eine Banderolierstation (10) und eine Station (11) zur Bildung von Bündelpaketen aufweist.

8. Vorrichtung zur Durchführung des Verfahrens nach Anspruch 6, dadurch gekennzeichnet, dass sie eine Numeriermaschine (4) mit frei programmierbaren, von einem Rechner (3) gesteuerten Druckwerken, hinter der Numeriermaschine ein Streifenstapelschneidwerk (6) und ein Schneidwerk (7) zum Schneiden der Streifenstapel (S) in Wertscheinstapel (W), dahinter eine Banderolierstation (10) zur Bildung banderolierter Wertscheinbündel (WB) und eine Station (11) zur Bildung von Bündelpaketen aufweist.

## Claims

1. Process for processing sheets of notes having a fixed number N of note prints, arranged on each sheet in transversal rows and longitudinal rows, to form bundles of notes (WB) from numbered individual notes of value and to form packs of notes of value (P), which contain a given number of bundles of notes and in which all the notes of value have a consecutive, complete sequence of numbers, in which process, after registration of the misprints established on them, the sheets of notes run through a numbering machine (4), in which only the satisfactory note prints are numbered, excluding the misprints, and in which process, after the cutting of the sheets of notes, the misprints are segregated, characterised in that the distribution of the misprints (X) on each sheet of a sequence of at least H sheets is established and stored before their numbering, that a sequence of H successive sheets is numbered as a function of this stored misprint distribution in such a way that all the satisfactory note prints of this sequence receive a consecutive sequence of numbers, the satisfactory note prints which have the same note position on successive sheets being consecutively numbered and all the sequences of numbers of the H note prints in adjacently lying note positions of the same row completing a consecutive sequence of numbers, the sequences of numbers of the note prints in all the note positions of a row continuing the sequences of numbers of the note prints in the note positions of a neighbouring row, and the next sequence of H sheets receiving the subsequent sequence of numbers, in that at the output of the numbering machine (4) stacks of sheets (FH) having H sheets each are formed, these stacks of sheets being cut into stacks of strips (S) and these stacks of strips being cut into stacks of notes (W) and the stacks of notes occurring one after the other in rows are successively sent through at least one segregation and bundling device (9), in which the misprints (X) are removed and in each case H successive satisfactory notes are combined to form a bundle (WB) having a complete sequence of numbers, bundles following one another having notes with successive sequences of numbers.

2. The process as claimed in claim 1, characterised in that the numbering machine (4) used has freely programmable printing units, which units are programmed on the basis of the known distribution of the misprints (X) in the sequence of sheets to be numbered, in such a way that, after the cutting of a stack of sheets (FH) with H sheets, stacks of notes (W) are produced which, laid one on top of the other, form a connected sequence of numbers, the misprints having been skipped during the numbering.

3. Process for processing sheets of notes having a fixed number N of note prints, arranged on each sheet in transversal rows and longitudinal rows, to form bundles of notes (WB) from numbered individual notes of value and to form packs of notes (P), which contain a given number of bundles of notes and in which all the notes have a consecutive, complete sequence of numbers, in which process, after registration of the misprints established on them, the sheets of notes run through a numbering machine (4), in which only the satisfactory note prints are numbered, excluding the misprints, and in which process, after the cutting of the sheets of notes, the misprints are segregated, characterised in that the distribution of the misprints (X) on each sheet of a sequence of at least H sheets is established and stored before their numbering, in that the numbering units of the numbering machine (4) are programmed in such a way that each sheet is divided for numbering into a particular number of subregions (A, B, C), in that a sequence of H consecutive sheets are numbered as a function of this stored misprint distribution in such a way that all the satisfactory note prints of this sequence from the same subregion (A, B, C) of the sheet receive a continuous sequence of numbers, the satisfactory notes of value which have the same position on successive sheets being continuously numbered and all the sequences of numbers of the H note prints in all note positions of the same subregion (A, B, C) completing a consecutive sequence of numbers, in that the next sequence of H sheets receiving the following sequence of numbers in the same subregions, in that at the output of the numbering machine (4) stacks of sheets (FH) each having H sheets are formed, these stacks of sheets being cut into stacks of strips (S) and these stacks of strips being cut into stacks of notes (W) which, laid one on top of the other, would form a connected sequence of numbers, the misprints having been skipped during the numbering, in that the stacks of notes (W), originating from the same stack of sheets and occurring one after the other in rows of the various subregions, run through as many parallel-operating segregation and bundling devices (9A, 9B, 9C) as there are subregions, the misprints (X) being segregated in each of said devices (9A,9B,9C) and H consecutive perfect notes of value being combined to form a bundle (WB) with a complete sequence of numbers, bundles following one another having notes of value with successive sequences of numbers.

4. The process as claimed in one of claims 1 to 3, characterised in that the misprints are provided with an invalidation marking.

5. The process as claimed in one of claims 1 to 4, characterised in that, when establishing the misprint distribution, the sheets are provided with an identification mark and, before numbering, pass a reading device (2), which reads these marks and checks the assignment of the sheets to the stored misprint distribution.

6. A process for processing sheets of notes having a fixed number N of note prints, arranged on each sheet in transversal rows and longitudinal rows, to form bundles of notes (WB) from numbered individual notes of value and to form packs of notes (P), which contain a particular number of bundles of notes and in which all the notes have a consecutive, complete sequence of numbers, the sheets passing through a numbering machine once the sheets containing misprints have been segregated, in which the note prints of all the sheets are so numbered, that note prints having the same note position on successive sheets are consecutively numbered, the H numbered sheets of note prints being cut into stacks of strips (S) and these stacks of strips being cut into stacks of notes, characterised in that all the N x H note prints of a sequence of H sheets receive a consecutive sequence of numbers, all the sequences of numbers of the H note prints in adjacently lying note positions of the same row completing a consecutive sequence of numbers, the sequence of numbers of the note prints in all positions of a row continuing the sequence of numbers of the note prints of a neighbouring row, and the next sequence of H sheets receiving the following sequence of numbers such that the bundles of notes (WB) occurring one after the other in rows of a sequence of H sheets after cutting have consecutively numbered notes and the bundles of notes occurring one after the other in rows of the subsequent sequence of H sheets have notes with the subsequent sequence of numbers.

7. Apparatus for carrying out the process as claimed in claim 1, characterised in that it comprises a numbering machine (4) with freely programmable printing units, controlled by a computer (3), downstream of the numbering machine a stack strip cutting unit (6) and a cutting unit (7) for cutting the stacks of strips (S) into stacks of notes (W), downstream of the last-mentioned cutting unit (7) at least one segregation and bundling device (9), downstream thereof at least one banderoling station (10) and a station (11) for forming packs of bundles.

8. Apparatus for carrying out the process as claimed in claim 6, characterised in that it comprises a numbering machine (4) with freely programmable printing units, controlled by a computer (3), downstream of the numbering machine a stack strip cutting unit (6) and a cutting unit (7) for cutting the stacks of strips (S) into stacks of notes (W), downstream thereof at least one banderoling station (10) for producing banderoled bundles of notes (WB) and a station (11) for forming packs of bundles.

## Revendications

1. Procédé de traitement feuilles de papiers-valeurs ayant un nombre N déterminé d'impressions de papiers-valeurs, arrangées sur chaque feuille en rangées transversales et en rangées longitudinales, pour en faire des liasses de papiers-valeurs (WB) composées de papiers-valeurs individuels numérotés et des paquets (P) de papiers-valeurs, comprenant un nombre déterminé de liasses de papiers-valeurs et dans lesquels tous les papiers-valeurs forment une séquence de numéros complète et continue, selon lequel les feuilles de papiers-valeurs, après enregistrement des impressions défectueuses qu'elle comportent, passent dans une machine de numérotation (4) dans laquelle seules les impressions satisfaisantes de papiers-valeurs sont numérotées, à l'exception des impressions défectueuses, et selon lequel les impressions défectueuses sont triées après le découpage des feuilles de papiers-valeurs, caractérisé en ce que la répartition des impressions défectueuses (X) sur chaque feuille d'une suite d'au moins H feuilles est déterminée et mémorisée avant leur numérotation, qu'ensuite une suite de H feuilles consécutives est numérotée en fonction de cette répartition des impressions défectueuses de telle sorte que toutes les impressions satisfaisantes de papiers-valeurs de cette suite reçoivent une numérotation continue, les impressions de papiers-valeurs satisfaisantes qui ont la même position sur les feuilles consécutives étant numérotés de manière continue et la suite de numéros des H impressions de papiers-valeurs dans des positions adjacentes d'impressions de la même rangée complétant une séquence de numéros continue, la suite de numéros des impressions de chaque position d'une rangée continuant la suite de numéros des impressions d'une rangée voisine, et la suite suivante de H feuilles recevant la série suivante, en ce qu'à la sortie de la machine de numérotation (4) des piles de feuilles (FH) avec H feuilles sont formées, ces piles de feuilles étant découpées en piles de bandes (S) et ces piles de bandes en piles de papiers-valeurs (W) et les piles qui sont formées l'une après l'autre en rangées sont envoyées successivement dans au moins un dispositif de tri et de formation de liasses (9), dans lequel les impression défectueuses (X) sont retirées et H papiers-valeurs satisfaisants consécutifs sont rassemblés en une liasse avec une séquence de numéros complète, les liasses successives ayant des papiers-valeurs avec des séquences consécutives de numéros.

2. Procédé selon la revendication 1, caractérisé en ce que une machine de numérotation (4) avec des groupes d'impression librement programmables est utilisée, qui sont programmés en fonction de la répartition connue des impressions défectueuses (X) sur la suite des feuilles à numéroter de telle sorte que, après la découpe d'une pile de feuilles (FH) avec H feuilles des piles de papiers-valeurs sont formées qui, placées les unes sur les autres, forment une séquence de numéros cohérente, les impressions défectueuses ayant été sautées lors de la numérotation.

3. Procédé de traitement de feuilles de papiers-valeurs ayant une nombre N déterminé d'impressions de papiers-valeurs, arrangées sur chaque feuille en rangées transversales et en rangées longitudinales, pour en faire des liasses de papiers-valeurs (WB) composées de papiers-valeurs individuels numérotés et des paquets (P) de papiers-valeurs, comprenant un nombre déterminé de liasses de papiers-valeurs et dans lesquels tous les papiers-valeurs forment une séquence de numéros complète et continue, selon lequel les feuilles de papiers-valeurs, après enregistrement des impressions défectueuses qu'elle comportent, passent dans une machine de numérotation (4) dans laquelle seules les impressions satisfaisantes de papiers-valeurs sont numérotées, à l'exception des impressions défectueuses, et selon lequel les impressions défectueuses sont triées après le découpage des feuilles de papiers-valeurs, caractérisé en ce que la répartition des impressions défectueuses (X) sur chaque feuille d'une suite d'au moins H feuilles est déterminée et mémorisée avant leur numérotation, que les groupes d'impression de la machine de numérotation (4) sont programmés de telle sorte que chaque feuille pour la numérotation est partagée en un nombre déterminé de sous-domaines (A, B, C), en ce qu'alors une suite de H feuilles consécutives est numérotée en fonction la répartition des impressions défectueuses de telle sorte que toutes les impression satisfaisantes de la suite de feuilles qui se trouvent dans le même sous-domaine (A, B, C) de chaque feuille reçoivent chacune une séquence continue de numéros, les impressions satisfaisantes se trouvant à la même position dans les feuilles consécutives étant numérotées de manière continue et la suite de numéros des H impressions de papiers-valeurs dans toutes les positions d'impressions du sous-domaine complétant une séquence de numéros continue, en ce que la séquence suivante de H feuilles reçoit la suite de numéros consécutive dans le même sous-domaine, en ce qu'à la sortie de la machine de numérotation (4) des piles de feuilles (FH) ayant chacune H feuilles sont formées, ces piles de feuilles étant découpées en piles de bandes (S) et ces piles de bandes en piles de papiers-valeurs (W) qui, placées les unes sur les autres, formeraient une séquence de numéros cohérente, les impressions défectueuses ayant été sautées lors de la numérotation, en ce que les piles consécutives de papiers-valeurs (W) des différents sous-domaines formées par rangées et issues de la même pile de feuilles passent dans autant de dispositifs de tri et de formation des liasses travaillant en parallèle qu'il y a de sous-domaines, dans chacun de ces dispositifs les impressions défectueuses (X) étant enlevées et H papiers-valeurs satisfaisants consécutifs étant rassemblés en liasses (WB) ayant une séquence complète de numéros et les liasses successives ayant des papiers-valeurs avec des séquences consécutives de numéros.

4. Procédé selon l'une des revendications 1 à 3, caractérisé en ce que les impressions défectueuses sont pourvues d'une marque d'invalidation.

5. Procédé selon l'une des revendications 1 à 4, caractérisé en ce que les feuilles sont pourvues d'une marque d'identification lors de l'établissement de la répartition des impressions défectueuses et passent dans un appareil de lecture (2) avant la numérotation, lequel lit les marques d'identification et contrôle la correspondance entre les feuilles et la répartition des impressions défectueuses mémorisée.

6. Procédé de traitement feuilles de papiers-valeurs ayant un nombre N déterminé d'impressions de papiers-valeurs, arrangées sur chaque feuille en rangées transversales et en rangées longitudinales, pour en faire des liasses de papiers-valeurs (WB) composées de papiers-valeurs individuels numérotés et des paquets (P) de papiers-valeurs, comprenant un nombre déterminé de liasses de papiers-valeurs et dans lesquels tous les papiers-valeurs forment une séquence de numéros complète et continue, selon lequel, après que les feuilles comportant des empreintes défectueuses ont été triées, les feuilles de papiers-valeurs passent dans une machine de numérotation, dans laquelle les impressions de papiers-valeurs de toutes les feuilles sont numérotées de telle sorte que les impressions de papiers-valeurs qui dans une suite de H feuilles consécutives ont la même position sont numérotés en continu et selon lequel les H feuilles de papiers-valeurs numérotées de la suite et empilées sont découpées en piles de bandes (S) et ces piles de bandes en piles de papiers-valeurs, caractérisé en ce que toutes les N x H impressions de papiers-valeurs d'une suite de H feuilles reçoivent une séquence continue de numéros et la suite de numéros des H impressions de papiers-valeurs dans des positions adjacentes d'impressions de la même rangée complétant une séquence de numéros continue, la suite de numéros des impressions de papiers-valeurs de toutes les positions de papiers-valeurs d'une rangée continuant la suite de numéros des impressions de papiers-valeurs des positions de papiers-valeurs de la rangée précédente, et la série suivante de H feuilles de papiers-valeurs recevant la série suivante de numéros de telle sorte que, après découpe, les liasses de papiers-valeurs consécutives résultant par rangée d'une suite de H feuilles comportent des papiers-valeurs numérotés en continu et les piles consécutives de papiers-valeurs formées par rangées de la série suivante de H feuilles comportent des papiers-valeurs avec la séquence suivante de numéros.

7. Dispositif pour la mise en oeuvre du procédé selon la revendication 1, caractérisé en ce qu'il comporte une machine de numérotation (4) avec des groupes d'impression librement programmables et commandés par un calculateur (3), après la machine de numérotation un dispositif de découpe en piles de bandes (6) et un dispositif de découpe (7) pour découper les piles de bandes (S) en piles de papiers-valeurs (W), après le dernier dispositif de découpe (7) au moins un dispositif de tri et de formation des liasses (9), ensuite au moins une station de mise sous bandes (10) et une station (11) pour former des paquets de liasses.

8. Dispositif pour la mise en oeuvre du procédé selon la revendication 6, caractérisé en ce qu'il comporte une machine de numérotation (4) avec des groupes d'impression librement programmables et commandés par un calculateur (3), après la machine de numérotation un dispositif de découpe en piles de bandes (6) et un dispositif de découpe (7) pour découper les piles de bandes (S) en piles de papiers-valeurs (W), ensuite une station de mise sous bandes (10) pour former des liasses de papiers-valeurs sous bandes (WB) et une station (11) pour former des paquets de liasses.
